# EUROPÄISCHE PATENTANMELDUNG

(11) **EP 1 286 001 A1**
(43) Veröffentlichungstag der Anmeldung: **26.02.2003**
(21) Anmeldenummer: 02405449.6
(22) Anmeldetag: 05.06.2002
(51) Int. Cl.: E02B 7/36, E04H 9/14

(54) **Hochwasserschutz mit Schutzelementen mit vertikaler Bewegung**

(30) Priorität: 21.08.2001 CH 15522001
(71) Anmelder: Scheibe, Klaus Wolfgang, 8038 Zürich (CH)
(72) Erfinder: Scheibe, Klaus Wolfgang, 8038 Zürich (CH)
(74) Vertreter: EGLI-EUROPEAN PATENT ATTORNEYS

(57) **Zusammenfassung**

Es wird ein Hochwasserschutzsystem mit einem oder mehreren vertikal bewegbaren Schutzelementen (1), einer Halterungsvorrichtung (2) zum Halten der Schutzelemente (1) in einer oberen Ruheposition und einer unteren Schutzposition, sowie einer Antriebseinrichtung (6) und einer Antriebsübertragungseinrichtung (7) zum Bewegen des Schutzelementes vorgeschlagen. Das Schutzelement (1) hat eine untere Kante (10) und mit der Halterungsvorrichtung (2) verbundene Seitenkanten (11, 12). Der untere Kantenverlauf (10) ist dem Verlauf des Terrains (8) angepasst. Das Schutzelement (1) ist in der unteren Schutzposition entlang den unteren Kanten (10) gegenüber dem Terrain (8) und entlang den Seitenkanten (11, 12) gegenüber der Halterungsvorrichtung (2) wasserdicht abdichtbar.

## Beschreibung

Die Erfindung betrifft ein Hochwasserschutzsystem mit einem oder mehreren Schutzelementen, gemäss dem Oberbegriff des Anspruchs 1. Insbesondere betrifft die Erfindung ein solches System, bei dem die Schutzelemente vertikal bewegt werden und damit in der unteren Position ein Hochwasserschutz errichtet wird.

Hochwasserschutz ist insbesondere in dichtbesiedelten Gebieten, die durch Flüsse, Seen oder auch durch ihre Meeresnähe hochwassergefährdet sind, ein seit längerer Zeit bestehendes und erkanntes Problem. Während in Gebieten mit häufigem Gefährdungspotential, insbesondere in Küstengebieten mit Sturmflutgefahr, insbesondere Deiche mit einer dem maximalen Gefährdungspotential entsprechenden Schutzhöhe zum Einsatz kommen, ist es lange Zeit üblich gewesen, sich in Gebieten mit nur gelegentlichem Hochwassergefährdungspotential auf Notmassnahmen z.B. mit dem Abschotten von Gebieten mit Sandsäcken bei akuter Gefahr zu beschränken. Insbesondere an Flüssen und anderen Gewässern mit ähnlichem Gefährdungspotential war aber seit langem auch ein anderer Hochwasserschutz bekannt und üblich, nämlich die Flutung von speziellen Überflutungsgebieten, bei denen z.B. als Wiesen kein nennenswerter Schaden zu befürchten war. Durch dieses gesteuerte Fluten wurde der Hochwasserpegel an den gefährdeten Stellen massiv gesenkt und damit das akute Gefährdungspotential vermindert.

Durch den gestiegenen Zivilisationsdruck aber wurde die Ausweisung von entsprechenden Überflutungsgebieten immer schwieriger, so dass in den letzten Jahren an vielen Stellen der Welt Überschwemmungen auch von besiedeltem Gebiet mit untragbar grossen Schäden auftraten. Zudem ist auch das von den Gewässern ausgehende Gefährdungspotential dadurch angestiegen, dass insbesondere Flüsse mehr und mehr begradigt, kanalisiert oder auf andere Art eingeengt wurden, so dass ihnen ihre natürlichen Ausweichmöglichkeiten im Hochwasserfall genommen wurden.

Selbstverständlich ist es möglich, mit Dämmen, Mauern und Deichen entsprechender Bauhöhe die Gefährdung von besiedeltem Gebiet zu mindern oder ganz auszuschalten. Allerdings verlaufen die Grenzen zwischen dem Gewässer, von dem die Gefährdung ausgeht, und den gefährdeten Zonen in vielen Fällen gerade in besiedeltem Gebiet, so dass eine Verbauung mit solchen Dämmen und Deichen nicht auf die zur Sicherung notwendige Akzeptanz stösst. Insbesondere wird gewünscht oder verlangt, dass die baulichen Massnahmen baulich nicht oder nur wenig störend wirken, wenn die Gefährdung nicht akut ist, also bei normalem oder nur gering erhöhtem Wasserstand.

Grundsätzlich ist es bekannt, mit solchen baulichen Massnahmen Schutzzonen gegen Überschwemmungen zu schaffen, dass die Schutzelemente ohne akute Gefährdung ganz oder teilweise abgesenkt werden können. Dabei gibt es grundsätzlich zwei verschiedene Schutzmöglichkeiten, bzw. das vertikale Ausfahren von Schutzwänden oder das Hochklappen von Schutzelementen, wobei - je nach den möglichen baulichen Rahmenbedingungen - der einen oder der anderen Schutzart der Vorzug zu geben ist.

Aus der DE-195 14 205 A1 ist z.B. eine bauliche Massnahme mit klappbaren Elementen bekannt, bei der eine Aufnahmekammer einerseits eine flutbare Schwimmkammer und andererseits eine Einschwenkkammer umfasst und das Schwenkelement aus der Horizontalen in die Vertikale geschwenkt wird. Die dort beschriebene bauliche Massnahme basiert auf der Grundidee, das Ausschwenken durch das Aufschwimmen der als Pontonteile ausgebildeten Schutzwand in der Schwimmkammer zu bewirken oder zumindest zu unterstützen.

In vielen Fällen allerdings ist es aus Gründen der baulichen Begebenheiten nicht möglich oder sinnvoll, solche schwenkbaren Elemente einzusetzen. In diesen Fällen bietet es sich aber an, reine Vertikallösungen vorzusehen, bei denen die - üblicherweise plattenförmigen - Schutzelemente im wesentlichen vertikal verschoben werden. Eine solche Lösung ist z.B. aus der DE-A-44 37 098 bekannt, in der vorgeschlagen wird, eine Schutzwand aus einer Kanalgrube nach oben auszufahren und somit eine mobile Schutzwand aufzubauen. Für bestimmte Anwendungen ist ein solches Konzept - wenn es denn weiterentwickelt und zur Einsatzreife gebracht wird - durchaus vorteilhaft.

Allerdings eignet sich diese Lösung weniger für gebäudenahen Objektschutz, wo die Grundwassergefahr im Falle des anstehenden Hochwassers anderweitig beherrschbar oder vernachlässigbar sein sollte. Die Anforderungen im gebäudenahen Objektschutz sind daher eher von baulichen Randbedingungen geprägt, die unter anderem die Möglichkeit zu besonderen Tiefbaumassnahmen nicht erlauben. Wenn z.B. nämlich eine tiefliegende Garageneinfahrt gegen eindringendes Hochwasser geschützt werden soll, so kann die Ausbildung von noch tieferliegenden baulichen Massnahmen ein unakzeptabler Eingriff in die konstruktive Substanz des Bauwerks bewirken.

Als Lösung kommen Ausgestaltungen mit Toren in Frage, bei denen also Tore, die im Normalfall offen sind, im Hochwasserfall oder bei einer anderen Bedrohungssituation geschlossen werden. Hierbei sind insbesondere solche Lösungen in Betracht zu ziehen, bei denen eine Schutzplatte von oben abgesenkt werden kann, insbesondere, wenn horizontal verschiebbare oder verschwenkbare Tore aus baulichen oder konstruktiven Gründen nicht möglich sind. Andererseits sind bei der Anwendung an einem Bauwerk besondere Sicherheitsmassnahmen unverzichtbar. Dies gilt insbesondere bei solchen Lösungen, bei denen eine Schutzplatte oder ein ähnliches Schutzelement von oben abgesenkt werden soll, da auf jeden Fall verhindert werden muss, dass eine solche Schutzplatte sich frei bewegen, z.B. herunterfallen oder beschleunigt abgesenkt werden kann. Diese Forderung bekommt dann einen noch grösseren Stellenwert, wenn die Tore als Rahmenkonstruktionen mit einer Verbundglas- bzw. Panzerglasfüllung ausgeführt sind, da dann nicht nur auf die Umgebung - nämlich Personen etc. - Rücksicht genommen werden muss, sondern auch bis in den letzten Absenkbereich eine Sicherung des Materials sinnvoll erscheint.

Somit ergibt sich als Aufgabe der Erfindung, ein Hochwasserschutzsystem zu entwickeln, das gebäudenah, ohne umfangreiche Tiefbauarbeiten und ohne schwenkbare Schutzplatte einsetzbar ist. Die Aufgabe erfordert aber besondere Schutzmassnahmen, um die Sicherheit in der Gebäudenähe zu erhöhen.

Die Erfindung löst diese Aufgabe mit einem Hochwasserschutzsystem nach Anspruch 1. Dabei haben die Massnahmen der Erfindung zunächst einmal zu Folge, dass das Hochwassersystem gemäss der vorliegenden Erfindung leicht an ein bestehendes Gebäude, aber auch an einen Neubau angebracht werden kann, ohne dass zusätzliche Tiefbauarbeiten notwendig würden. Die absenkbare Schutzplatte ist durch eine Gewindestange auf jeder ihrer Seiten und einer an der Schutzplatte angebrachten Gewindemutter absenkbar ausgebildet. Um die Anforderungen im Sinne der oben beschriebenen Aufgabe der Erfindung zu erfüllen, ist unter jeder dieser Gewindemuttern eine weitere, sogenannte Sicherheitsmutter angeordnet, die mit einer Sicherheitseinrichtung mit der genannten Gewindemutter verbunden ist und im normalen Benutzungsfall keine Funktion übernimmt, sondern nur im Falle eines Ausfalls der Gewindemutter, z.B. bei einem schadhaft gewordenen Innengewinde ihre Funktion erfüllt. Die Funktion der Sicherheitsmutter wird durch die Sicherheitseinrichtung überwacht.

In der vorteilhaften Ausgestaltung der Erfindung werden Dichtleisten am Schutzelement zum wasserdichten Abdichten des Schutzelementes entlang den Seitenkanten oder an der Halterungsvorrichtung sowie zum wasserdichten Abdichten des Schutzelementes gegenüber dem Terrain oder am Boden eingesetzt. Vorteilhaft ist es, dass die Antriebsvorrichtung so ausgebildet ist, dass das Schutzelement in beliebiger Vertikalposition arretiert werden kann. Vorteilhafterweise sind die Antriebseinrichtung und die Antriebsübertragungseinrichtung als Elektromotor mit Gewindespindel und die Verbindung zwischen Schutzelement und Halterungsvorrichtung mittels Führungsschienen, Gleit- und/oder Rollengleitlager ausgebildet. Um ein Hochwasserschutzsystem für ein Terrain auszubilden, ist es vorteilhaft, dass das Schutzelement bezüglich seiner Grundlinie dem zu schützenden Terrain folgt, wobei die Grundlinie geradlinig, eckig mit spitz-, rechtund/oder stumpfwinkligem Verlauf, konkav und/oder konvex abgerundet ist.

In einer vorteilhaften Ausführung wird das Schutzelement zum Zwecke der besseren Kraftaufnahme der wasserseitigen Aufprallkräfte in einer leichten Schrägstellung von ca. 5-15° ausgebildet, wobei der untere Teil des Schutzelementes der Wasserseite zugewandt ist.

Vorzugsweise wird eine Vielzahl von Schutzelementen in der Aneinanderreihung als eine dichtende Hochwasserschutzverbaulinie angeordnet.

Der besondere Vorzug besteht im Vergleich zu oben angeführten Mobil-Systemen in der Vermeidung eines grossen Anteils von Erd- und Betonarbeiten im Untergrund, verbunden mit Nutzungsbeeinträchtigungen während der Bauzeit mit offenen Baugruben und Folgen für sowie Beseitigung vorhandener Oberflächen (Geh- und Fahrbeläge),Vegetation und gärtnerischer Anlagen.

Weitere vorteilhafte Einzelheiten der Erfindung sind in weiteren Unteransprüchen dargelegt.

Die vorgenannten sowie die beanspruchten und in den nachfolgenden Ausführungsbeispielen beschriebenen erfindungsgemäss zu verwendenden Elemente unterliegen in ihrer Grösse, Formgestaltung, Materialverwendung und technischen Konzeption keinen besonderen Ausnahmebedingungen, so dass die in dem jeweiligen Anwendungsgebiet bekannten Auswahlkriterien uneingeschränkt Anwendung finden können.

Weitere Einzelheiten, Merkmale und Vorteile des Gegenstandes der Erfindung ergeben sich aus der nachfolgenden Beschreibung der dazugehörigen Zeichnungen, in denen - beispielhaft - ein Hochwasserschutzsystem gemäss der vorliegenden Erfindung erläutert wird.
- Fig. 1: ist ein Schnitt durch das erfindungsgemässe Schutz-system mit dem Schutzelement in oberer, nicht aktivierter Position;
- Fig. 2: ist eine Ansichtszeichnung des Schutzsystems nach Fig. 1 mit dem Schutzelement in oberer, nicht aktivierter Position;
- Fig. 3: ist eine Schnittzeichnung durch das erfindungsgemässe Schutzsystem gemäss Fig. 1 in unterer, aktivierter Schutz-Position;
- Fig. 4: ist eine Ansichtszeichnung des Schutzsystem nach Fig. 2 mit dem Schutzelement in unterer, aktivierter Schutz-Position;
- Fig. 5: zeigt die Grundrissdetails mit Gebäude und dem Schutzelement gemäss der vorliegenden Erfindung;
- Fig. 6: zeigt eine Schnittdarstellung der Gewindemutter (Spindelmutter) und der Sicherheitsmutter zusammen mit einer Sicherheitseinrichtung zur Überwachung der Funktion der Sicherheitsmutter;
- Fig. 7: zeigt eine Grundrissdarstellung nach Figur 6.

In den Figuren 1 und 2 ist das Hochwasserschutzsystem in geöffneter Schutzposition von der Seite bzw. in der Ansicht dargestellt, in welchem das Schutzelement kraftschlüssig positioniert ist zwischen einer linken und einer rechten Halterungskonstruktion 2. Die Halterungskonstruktion 2 dient in diesem Ausführungsbeispiel gleichzeitig als Führungsschiene bei Auf- und Abwärtsbewegung des Schutzelementes. Zur kraftschlüssigen Stabilisierung bei der Aufund Abwärtsbewegung des Elementes ist an diesem ein Führungsprofil als eine Art Laufwerk 5 angebracht. Die Dichtungen 4 sind so angeordnet, dass sie sich in der unteren, der Schutzposition, entlang den beiden Vertikalkanten 11 gegen die Halterungskonstruktion 2 wie auch entlang der dem Boden 8 zugewandten Kante 10 gegen die Bodenoberkante 8 bei entsprechendem Andruck verpressen.

Der Andruck wird einerseits erzeugt durch das Eigengewicht des Elementes selbst, andererseits ermöglicht durch die kraftschlüssige Verbindung bspw. zwischen Antrieb 6, der Gewindestange 7 und dem Schutzelement 1.

Im Ausführungsbeispiel werden Metallbauglieder verwendet, die als Halterungs- und Führungsschienen 2, wie in Fig. 5 erkenntlich, oberhalb des Terrains aussen mit dem Gebäude verbunden werden, um weitestgehend Fundamentierungsarbeiten zu vermeiden. Einzig ist eine untere horizontale Abschlussund Anschlagkante 8 nach Fig. 4 für das Schutzelement in der unteren Position vorgesehen.

Das System lässt sich auch frei vom Gebäude aufstellen. In diesem Falle sind die konstruktiv wirksamen Metallbauglieder 2, Stahl, Alu-Profile o.ä. in Einzel- oder Streifenfundamente einzubinden.

Das Schutzelement ist im Ausführungsbeispiel als Rahmenkonstruktion mit einer Verbundglas- oder Panzerglasfüllung ausgeführt. Als Alternative kann aber auch eine massive Bauweise mit Stahl oder Beton vorgesehen werden.

Bei den genannten Befestigungsmöglichkeiten handelt es sich um Schutzelemente 1, die in oder an dieser Halterungskonstruktion 2, der sog. Primärkonstruktion, auf- und abwärts bewegt werden können, und zwar im vorliegenden Ausführungsbeispiel mit einer angepassten Antriebstechnik 6, 7, zusätzlich jedoch auch manuell über eine Einrichtung zur Aufnahme einer Handkurbel.

Das bedeutet, in Nichtgefahrenzeiten ist das Schutzelement 1 vorzugsweise oben positioniert, um Durchgang bzw. Durchfahrt nicht zu behindern, wie in Fig. 1 und 2 dargestellt. Droht ein Ereignis, so wird das Schutzelement 1 in die untere Position, in die Schutzposition bewegt, wie in Fig. 3 und 4 dargestellt, wo es sich mit der unteren Kante 10 gegen das Bodenprofil 8 und mit den Seitenkanten 11 seitlich dichtend abstützt. Die untere Kante 10 ist so ausgebildet, dass sie sich dem jeweiligen Bodenprofil anpasst, dem Bodenprofil mit Neigungen oder Höhenversatz, gegeben bspw. durch Aufkantungen von Fussweg gegenüber Fahrbahn o.ä.

Die Dichtleisten 4 sind sowohl entlang den äusseren Kanten 10, 11, 12 des Schutzelementes 1 als auch am Schutzelement 1 selbst befestigt. In einer alternativen Ausführungsform sind sie an der Halterungs-/Primärkonstruktion bzw. am Bodenprofil befestigt.

Wie in den Figuren 6 und 7 dargestellt, ist die Gewindeoder Spindelmutter 21, die auf der durch den Antrieb 6 drehbare Gewindestange 7 aufgesetzt ist und die bei einer Drehung der Gewindestange 7 das Schutzelement 1 aufwärts bzw. abwärts bewegt, mit - im Ausführungsbeispiel 4 - Klemmstiften 23 mit einer Sicherheitsmutter 22 verbunden.

In dem Fall, dass die Kraftübertragung zwischen der Gewindespindel 7 und der Gewindemutter 21 fehlerfrei ist, läuft die Sicherheitsmutter 22 ohne Krafteinwirkung mit der Gewindemutter 21 mit. In dem Falle aber, dass die Kraftübertragung zwischen der Gewindespindel 7 und der Gewindemutter 21 nicht fehlerfrei ist, wird sichergestellt, dass die Sicherheitsmutter 22 wie eine Kontermutter wirkt und dass das Schutzelement 1 angehalten wird. Im Ausführungsbeispiel ist die Konstruktion mit einer Anschlagplatte 24 als Oberseite der Gewindemutter 21, mit einer Sicherheitsschraube 25 über eine Halterung 26 ausgeführt, wobei die Halterung über eine Halterungsschraube 27 befestigt ist. Um die Sicherheit der Anlage zu erhöhen, ist eine Sicherheitseinrichtung mit einem Sicherheitsschalter 29 vorgesehen, mit der festgestellt wird, ob die Kraftübertragung zwischen der Gewindespindel 7 und der Gewindemutter 21 fehlerfrei ist. Sobald der Sicherheitsschalter ein Fehlersignal abgibt, wird die Drehung der Gewindestange angehalten. Der Sicherheitsschalter ist mit der Schraube 28 an der Sicherungsmutter 22 angebracht und dient somit als Sensor, ob sich die Abstands- und/oder die Kraftverhältnisse zwischen der Sicherungsmutter 22 und der Gewindemutter 21 geändert haben, ob also die Sicherungsmutter 22 ihre sichernde Wirkung entfalten musste.

Der geometrische Zuschnitt und die Profilierung der Kanten des Schutzelementes sind im vorliegenden Ausführungsbeispiel so ausgebildet, dass die Dichtungen 4 in der Auf- und Abwärtsbewegung sich nicht an den Profilen reiben und an diesen entlangschleifen, um so unnötigen Verschleiss durch Reibung zu verhindern (Fig. 5). Erst in der unteren Position (Fig. 3 und 4) werden die seitlich angebrachten Dichtleisten 4 sowie die an der unteren Kante 10 fest und dichtend verpresst. Das Anpressen ist einerseits eine Folge des Eigengewichtes des Schutzelementes. Andererseits wird ein zusätzlicher Anpressdruck mittels Antriebstechnik erzeugt, im vorliegenden Ausführungsbeispiel durch den Elektromotor 6 mit einer das Schutzelement verbindenden, durch Drehung das Schutzelement auf- und abwärtsbewegenden Gewindestange 7, über die Druckkräfte übertragen und mittels einer angebrachten Endschaltungsvorrichtung entsprechend dosiert werden können.

In diesem Ausführungsbeispiel wurde jedoch der Ausgestaltung der Vorzug gegeben, in der das Schutzelement in jeder beliebigen Position aus Sicherheitsgründen gehalten und zugleich arretiert wird.

Ebenfalls aus sicherheitstechnischen Gründen ist die Art des zur Anwendung kommenden Antriebs so ausgeführt, dass in Störungsfällen jederzeit auch das manuelle Auf- und Abwärtsbewegen des Schutzelementes 1 mittels Kurbel o.ä. möglich ist.

Mehrere Schutzelemente in der unteren Position aneinandergereiht, ergeben eine geschlossene, dichtend wirksame Hochwasserschutzverbaulinie, wie in Figur 5 dargestellt.

Die Art und Ausbildung der Befestigungs-, Halterungs- und kraftübertragenden Primär-Konstruktion 2 erlaubt im Grundrissverlauf eine vielseitige Ausbildung der Elemente: Geradlinige, konkav und konvex gekrümmte, spitz-, rechtund stumpfwinklig ausgebildete (Fig. 5). Alle diese lassen sich mit gleich gewählter Antriebsart auf- und abwärts bewegen und in der unteren Position zu einer geschlossenen, dem Gelände 8 angepassten Verbaulinie aneinander reihen. Dabei ist jedoch eine kraftschlüssige Verbindung zwischen Schutzelement 1 und Primär- Halterungskonstruktion 2 erforderlich, die zugleich aber auch die Auf- und Abwärtsbewegung erlaubt. Erreicht wird dies im Ausführungsbeispiel mittels Gleitschienen und Profilen, alternativ mittels Gleit- oder Rollenlager.

In einer erweiterten Ausführung der Erfindung, wie bspw. das Abdichten von Garageneinfahrten, sind die Schutzelemente 1 auch mit einer an der oberen Kante 12 dichtenden Dichtleiste 4 ausgestattet, die sich in der unteren Schutzposition des Schutzelementes zwischen der oberen Elementkante und einem bauseits vorgesehenen Anschlag dichtend verpresst.

Der Fachmann wird erkennen, dass die hier beschriebenen Ausführungen beispielhaft dargestellt sind und vom Fachmann sowohl miteinander kombiniert als auch mit weiteren, vorbekannten Elementen und Massnahmen verbunden werden können und nicht zur Einschränkung der Definition der Erfindung dienen sollen, die sich auf den Schutzbereich der nachstehenden Patentansprüche erstreckt.

## Patentansprüche

1. Hochwasserschutzsystem mit
- zumindest einem vertikal bewegbaren Schutzelement (1),
- einer Halterungsvorrichtung (2) zum Halten des zumindest einen vertikal bewegbaren Schutzelementes (1) in zumindest zwei vertikalen Positionen, wobei das zumindest eine Schutzelement (1) zumindest eine obere Ruheposition und eine untere Schutzposition einnehmen kann,
- einer Antriebseinrichtung (6) und einer Antriebsübertragungseinrichtung (7) zum Bewegen des zumindest einen Schutzelementes auf- und abwärts in zumindest die obere Ruheposition und die untere Schutzposition, wobei
- das Schutzelement (1) eine untere Kante (10) und mit der Halterungsvorrichtung (2) verbundene Seitenkanten (11, 12) aufweist, wobei der untere Kantenverlauf (10) dem Verlauf des Terrains (8) angepasst ist und,
- das Schutzelement (1) in der unteren Schutzposition entlang den unteren Kanten (10) gegenüber dem Terrain (8) und entlang den Seitenkanten (11, 12) gegenüber der Halterungsvorrichtung (2) wasserdicht abgedichtet ist,
- die Antriebsübertragungseinrichtung (7) als Gewindespindel ausgebildet ist, und das Schutzelement (1) eine Gewindemutter (21) aufweist, wodurch das Schutzelement durch Drehbewegung der Gewindespindel (7) angehoben bzw. abgesenkt werden kann,
**gekennzeichnet durch**
- eine zusätzliche, in der Nähe der Gewindemutter (21) angeordneten Sicherheitsmutter (22), die in dem Falle, dass die Kraftübertragung zwischen der Gewindespindel (7) und der Gewindemutter (21) fehlerfrei ist, ohne Krafteinwirkung mit der Gewindemutter (21) mitläuft, in dem Falle aber, dass die Kraftübertragung zwischen der Gewindespindel (7) und der Gewindemutter (21) nicht fehlerfrei ist, bewirkt, dass das Schutzelement (1) angehalten wird,
- eine Sicherheitseinrichtung, mit der festgestellt wird, ob die Kraftübertragung zwischen der Gewindespindel (7) und der Gewindemutter (21) fehlerfrei ist.

2. Hochwasserschutzsystem nach Anspruch 1, **dadurch gekennzeichnet, dass** Schutzelement (1) als Rahmenkonstruktion mit einer Verbundglas- bzw. Panzerglasfüllung ausgeführt ist.

3. Hochwasserschutzsystem nach Anspruch 1 oder 2, **gekennzeichnet durch** Dichtleisten (4) am Schutzelement (1) und/oder an der Halterungsvorrichtung (2) zum wasserdichten Abdichten des Schutzelementes entlang den Seitenkanten (11, 12).

4. Hochwasserschutzsystem nach einem der vorstehenden Ansprüche, **gekennzeichnet durch** Dichtleisten (4) am Schutzelement (1) und/oder am Boden unterhalb des Schutzelementes (1) zum wasserdichten Abdichten des Schutzelementes gegenüber dem Terrain (8).

5. Hochwasserschutzsystem nach einem der vorstehenden Ansprüche, **dadurch gekennzeichnet, dass** die Antriebsvorrichtung (6, 7) so ausgebildet ist, dass das Schutzelement (1) in beliebiger Vertikalposition arretiert werden kann.

6. Hochwasserschutzsystem nach einem der vorstehenden Ansprüche, **dadurch gekennzeichnet, dass** die Verbindung (5) zwischen Schutzelement (1) und Halterungsvorrichtung (2) mittels Führungsschienen, Gleit- und/oder Rollengleitlager ausgebildet sind.

7. Hochwasserschutzsystem nach einem der vorstehenden Ansprüche, **dadurch gekennzeichnet, dass** die Halterungsvorrichtung (2) und das Schutzelement (1) so ausgebildet sind, dass dessen Auf- und Abwärtsbewegung für die Dichtungen (4) reibungs- und abnützungsfrei erfolgt.

8. Hochwasserschutzsystem nach einem der vorstehenden Ansprüche, **dadurch gekennzeichnet, dass** das Schutzelement (1) bezüglich seiner Grundlinie dem zu schützenden Terrain (8) folgt, wobei die Grundlinie geradlinig, eckig mit spitz-, recht- und/oder stumpfwinkligem Verlauf, konkav und/oder konvex abgerundet, ausgebildet ist.

9. Hochwasserschutzsystem nach einem der vorstehenden Ansprüche, **dadurch gekennzeichnet, dass** eine Vielzahl von Schutzelementen in der Aneinanderreihung als eine dichtende Hochwasserschutzverbaulinie angeordnet sind.

10. Hochwasserschutzsystem nach einem der vorstehenden Ansprüche, **dadurch gekennzeichnet, dass** es an einer Gebäudeeinfahrt angebracht ist, wobei das Schutzelement (1) in der unteren Schutzposition die Gebäudeeinfahrt gegen anstehendes Hochwasser schützend abdeckt.
